# EUROPÄISCHE PATENTANMELDUNG

(11) **EP 0 299 104 A1**
(43) Veröffentlichungstag der Anmeldung: **18.01.1989**
(21) Anmeldenummer: 87110320.6
(22) Anmeldetag: 17.07.1987
(51) Int. Cl.: E02F 3/38, E02F 3/32, E02F 3/96, E02F 9/14

(54) **Einrichtung für Hydraulikbagger und -krane**

(71) Anmelder: Cordes, Hugo, D-2000 Hamburg 50 (DE)
(72) Erfinder: Cordes, Hugo, Dipl.-Ing., D-2000 Hamburg 50 (DE); Kröger, Hans, Ing. grad., D-2000 Hamburg 62 (DE)

(57) **Zusammenfassung**

Einrichtung für Hydraulikbagger und ähnliche Trägergeräte, die im Sichtbereich des Fahrers Werkzeuge (17-44) auf geradem Weg kraftschlüssig in beide Richtungen führt. Die Werkzeuge ermöglichen Hochbaggern und Planierarbeiten, Fräsen von Gräben, Verdichten und Transport von Lasten ohne Umrüstung. Stiel- oder Kurzmäkler (29 u. 32) ermöglichen Ramm- und Bohrarbeiten mit Auflast und die Armbewegung übertreffendem Nutzweg.

## Beschreibung

Die Erfindung bezieht sich auf eine Einrichtung für hydraulische Raupen- und Mobilbagger oder ähnliche Trägerfahrzeuge mit einem Ausleger, an dem an einer zur Fahrebene parallelen Anlenkachse und durch einen Richtungszylinder drehbar, ein Richtungslenker angelenkt ist, an welchem ein Oberarm und eine zum Oberarm parallele und gleichlange Oberarmstange angelenkt sind, die einen Parallellenker führen, an dem ein Unterarm in einer eigenen Ebene gelagert ist, der zusammen mit einer ebenfalls am Parallellenker gelagerten, gleichlangen und parallel angeordneten Unterarmstange ein Werkzeug führt, wobei eine Antriebs- und Gleichlaufeinrichtung gleichgroße, aber gegenläufige Winkelausschläge von Ober- und Unterarm erzwingt,

Einrichtungen dieser Art sind durch die Veröffentlichungen EU-B-117.261 und EU-B-130.236 bekannt geworden.

Nachteilig ist hierbei, daß der Unterarm auf der vom Fahrerhaus abgewandten Seite angeordnet ist, weil die Sicht auf den Löffel und dessen Füllung durch den Ausleger und andere Teile behindert wird.

Beim Planieren von Flächen großer Ausdehnung bei stehendem Bagger und ohne Oberwagendrehung wird die Fläche nur dann eben, wenn die am Ausleger angeordnete Schwenkachse gerade senkrecht zum Zwangsweg verläuft. Das ist beim Planieren an Böschungen und an Flächen oberhalb und unterhalb des Fahrplanums nicht erreichbar.

Weiter sind Planierarbeiten in beiden Arbeitsrichtungen nur durch Anbau des Löffels in entsprechender Richtung und Umstecken der Armzylinder ausführbar.

Ferner ist der Unterarmzylinder neben dem Unterarm angeordnet und daher bei der Grabarbeit gefährdet.

Aufgabe der Erfindung ist es, die vorgenannten Nachteile auszuschalten und Umrüstarbeiten für die unterschiedlichen Einsatzbereiche und Werkzeuge zu vermindern.

Die Lösung dieser Aufgabe erfolgt erfindungsgemäß dadurch, daß der Unterarm auf der einer Fahrerkabine zugewandten Seite am Parallellenker angelenkt ist und die Längen von Ausleger und Richtungslenker derart bemessen sind, daß die Fahrerkabine bei voller Nutzung der durch die Antriebseinrichtung durchführbaren geradlinigen Werkzeugbewegung vom Oberarm, vom Unterarm und vom zugeordneten Werkzeug nicht berührt wird.

Weitere vorteilhafte Ausbildungen sind durch die Merkmale der Unteransprüche 2 bis 8 gekennzeichnet.

Die in den Unteransprüchen 9 bis 11 gekennzeichneten Merkmale vergrößern den nach Anspruch 1 eingeschränkten geradlinigen Werkzeugweg, beispielsweise für Ramm- und Bohrwerkzeuge.

Durch die erfindungsgemäßen Ausbildungen werden insbesondere folgende Vorteile erzielt:

Die Sicht auf das Werkzeug und dessen Arbeitsfeld wird in allen Lagen verbessert und die Unfallgefahr vermindert.

Die Anordnung des Schwenkgelenkes am Richtungslenker bewirkt, daß bei stehendem Bagger und ohne Oberwagendrehung horizontale und steigende oder fallende Flächen in einem Bereich, der von weit unterhalb bis weit oberhalb des Fahrplanums reicht, großflächig eben planiert werden können. Da der Standort des Baggers nicht laufend, sondern in Abständen von mehreren Metern verändert wird, wird das exakte Planieren der ganzen Baggerspur unnötig. Die Schwenkbewegung verbessert auch den Anschluß an Nachbarflächen und erleichtert Bodenbewegungen in Richtung des Arbeitsfortschritts sowie Umgreifen von Hindernissen.
Das Schwenkgelenk ermöglicht auch den Aushub seitlich versetzter Gräben mit senkrechten Wänden.

Der Unterarmzylinder ist beim Graben nicht durch die Löffelfüllung gefährdet, weil er durch den Unterarm geschützt wird.

Planier- und leichte Grabarbeiten sind in beiden Arbeitsrichtungen ohne Umbau ausführbar. Beim Übergang ist auch kein Nachsteuern erforderlich, wenn die Löffelschneide in beiden Arbeitsrichtungen auf gleicher Höhe liegt.

Eine am Löffellenker angebaute Staplergabel ermöglicht, Lasten sowohl tief unter dem Fahrplanum als auch in großer Höhe und wegen der kurzen Arme tief in Containern zu handhaben.

Eine Anbau-Grabenfräse kann vom Trägergerät mit Drucköl versorgt und von Unterarm und Unterarmstange geradlinig geführt werden. Sie kann durch kräftigen Vorschub und regelbare Grabentiefe auch an Böschungen, sowie quer zur Fahrtrichtung des Trägergerätes und Hindernisse um- oder übergreifend eingesetzt werden.

Mit einem am Löffellenker angelenkten Verdichtungsgerät kann auch an Böschungen, in Gräben sowie anderen schwer zugänglichen oder gefährdeten Bereichen verdichtet werden.

Bei Anlenkung eines Bohrkopfes an Unterarm und Unterarmstange bewirkt die geradlinige Armbewegung den Bohrvortrieb. Ist der Bohrkopt mit verriegelbarer Kellystange ausgerüstet, kann der Bohrer durch wiederholte Armbewegung tiefer bohren.

Ein Abbruchhammer zum Zerkleinern oder Knäppern kann an den Löffellenker angelenkt und durch den Löffelzylinder bei jeder Ausladung und Arbeitshöhe stark geneigt werden.

Am Kopf eines Rammwerkzeugs zum Eintreiben von Bohlen kann ein Stielmäkler befestigt werden, der über eine verschiebund in den Endlagen verriegelbare Stielführung mit dem Unterarm und der Unterarmstange verbunden wird. Dann kann der Armweg doppelt genutzt und die Rammtiefe verlängert werden. Das Rammwerkzeug kann gegen einen Bohrkopf ausgetauscht werden.
Das Rammwerkzeug kann auch mittels Schlitten und eines Kurzmäklers mit zwei Gleitschienen angebaut werden, wodurch längere Pfahle gerammt und gezogen werden können.

In den Zeichnungen sind Ausführungsbeispiele der Erfindung schematisch dargestellt. Es zeigen:
Fig. 1 die Einrichtung mit Löffellenker und Löffel für schweren Boden am Raupenbagger bein Hochbaggern an einer 45° Böschung.
Fig. 2 wie Fig. 1, mit freigeschnittenem Böschungsfuß und beim Losbrechen von Steinen.
Fig. 3 die Einrichtung wie Fig. 1 mit Planierlöffel am Raupenbagger. Der Löffel ist in Traglage, Einstichlage und als Rückschild planierend dargestellt.
Fig. 4 eine Draufsicht zu Fig. 3. mit dem ohne Oberwagendrehen möglichen Arbeitsfeld.
Fig. 5 die Einrichtung mit Löffellenker und Verdichtungsgerät und um 45° geschwenktem Richtungslenkerkopf in Draufsicht.
Fig. 6 Die Arme und das Verdichtungsgerät von Fig. 5 in Sei tenansicht.
Fig. 7 eine Seitenansicht der Einrichtung mit Löffellenker und Staplergabel am Mobilbagger in mehreren Arbeitsstellungen.
Fig. 8 die Einrichtung am Raupenbagger mit an Unterarm und Unterarmstange angebauter Grabenfräse in Vorderansicht und bei gedrehtem Oberwagen am Hang arbeitend.
Fig. 9 die Einrichtung mit nach unten ausschlagenden Armen, einen direkt angebauten Gesteinsbohrer führend.
Fig. 10 die Einrichtung mit einem Stielmäkler und Rammwerkzeug in hoher und tiefer Arbeitslage.
Fig. 11 eine Vorderansicht zu Fig 10. mit zum Horizontieren des Werkzeuges geschwenktem Richtungslenkerkopf und gesenktem Stielmäkler.
Fig. 12 die Einrichtung mit einem Kurzmäkler beim Aufnehmen von Rammwerkzeug bzw. Rammgut sowie in senkrechter und in nach vorn geneigter Arbeitsstellung.
Fig. 13 die Einrichtung mit Bohrkopf, verriegelbarer Kellystange und Bohrer horizontal sowie nach vorn und nach hinten geneigt arbeitend.
Der Ausleger 7 ist am Oberwagen eines Baggers 22 angelenkt und durch am Oberwagen angelenkte Auslegerzylinder 13 um eine waagerechte Achse drehbar. Am Ende des Auslegers 7 ist mit der waagerecht liegenden Anlenkachse 11 der Richtungslenker 8 angelenkt, dessen Basisteil 8b durch den am Ausleger 7 gelagerten Richtungszylinder 12 kraftschlüssig geneigt werden kann. Am Kopfteil 8a des Richtungslenkers 8 sind der Oberarm 4 und die Oberarmstange 6 angelenkt. Das Kopfteil 8a ist mit dem Basisteil 8b mittels eines Schwenkgelenkes 9 verbunden, dessen Achse senkrecht zu einer sich durch die Achsen der Oberarm- und Oberarmstangenanlenkung erstreckenden Ebene angeordnet ist. Durch einen am Basisteil 8b angelenkten Schwenkzylinder 10 ist das Kopfteil kraftschlüssig schwenkbar.

Oberarm 4 und Oberarmstange 6 führen einen Parallellenker 14, an dem der Unterarm 1 und die Unterarmstange 3 angelenkt sind, die ihrerseits den Löffellenker 15, ein Führungsstück oder ein Werkzeug z.B. 26, 39 führen. Arme und Stangen sind von gleicher Länge und paarweise parallel zueinander angelenkt. Dadurch werden der Parallellenker 14 und das Werkzeug immer parallel zum Richtungslenker 8 geführt. Je ein am Parallellenker 14 gelagerter Oberarm- 5 und Unterarmzylinder 2 sind am Oberarm 4 bzw. am Unterarm 1 angelenkt und führen gleiche Hübe aus. So erzwingen sie kraftschlüssig gleiche Winkelbewegung der Arme 1, 4 gegenüber dem Parallellenker 14, woraus für das an Unterarm 1 und Unterarmstange 3 angelenkte Werkzeug eine exakt geradlinige Bewegung über den vollen Hub der Arme folgt.

In Fig. 1 bis 4 ist an Unterarm 1 und Unterarmstange 3 ein Löffellenker 15 angelenkt, in dem ein Löffelzylinder 16 geschützt eingebaut ist, der den Löffel 17 zwischen der Traglage 19 und der Einstichlage 21 über die Langschnittlage 20 beliebig verdrehen kann. Fig. 1 und 2 zeigen die Arbeitstechniken beim Hochbaggern, Fig. 3 und 4 beim Planieren in der Ebene.

In der Einstichlage 21 liegt die Löffelschneide 18 auf gleicher Höhe wie in der Langschnittlage 20, sodaß der Löffel 17 ohne Schnitttiefenverstellung in beiden Richtungen graben kann. In Richtung zum Bagger hin gräbt der Löffel 17 als Planierschild, das durch einen am Löffellenker 15 angebrachten Abweiser 30 erhöht werden kann. Allein durch Schwenken des Kopfteiles 8a kann die in Fig. 4 gezeichnete Fläche eben bearbeitet werden, gleichgültig ob sie oberhalb oder unterhalb des Fahrplanums und parallel dazu oder am steigenden oder fallenden Hang liegt.

In Fig. 5 und 6 ist an den Löffellenker 15 ein Verdichtungsgerät 38 angebaut, das in einem sich neben dam Bagger 22 erstreckenden Graben verdichtet. Das Gerät wird durch die Arme in Längsrichtung des Grabens vor- und rückwärts geradlinig bewegt, Anstellwinkel und Auflast sind regelbar.

In Fig. 7 ist am Löffellenker 15 eine Staplergabel 25 angebaut, die vom Löffelzylinder 16 gedreht werden kann und durch die Bewegungsmöglichkeit der Einrichtung die beispielsweise dargestellten Lade- und Transportarbeiten durchführen kann.

In Fig. 8 führen Unterarm 1 und Unterarmstange 3 eine Anbau-Grabenfräse 26. Es können schmale Gräben mittig oder seitlich versetzt und sowohl in Fahrtrichtung des Baggers 22 als auch in beliebigen Winkeln quer dazu und an steigenden oder fallenden Hängen schnell gefräst werden.

Nach Fig. 9 schlagen die Arme nur durch veränderte Anlenkung der Oberarmstange 6 an Richtungslenker 8 und Parallellenker 14 nach unten aus. Dadurch wird die Bauhöhe vermindert und Arbeit im Tunnel bzw. unter niedrigen Decken möglich. Für größere Reichweite ist auch die Unterarmstange 3 umgesetzt.

In Fig. 10 und 11 tragen Unterarm 1 und Unterarmstange 3 eine Stielführung 28, in der ein Stielmäkler 29 gleitet, an dessen Ende ein Rammwerkzeug 40 befestigt ist. Bei Rammbeginn ist der Stielmäkler 29 in seiner oberen Lage durch die Arretiervorrichtung 36 mit der Stielführung 28 verriegelt und wird beim Rammvorgang durch die Armbewegung gesenkt. Haben die Arme ihre tiefste Lage erreicht, wird die Arretiervorrichtung 36 gelöst, die Arme werden angehoben und der Stielmäkler 29 in seiner unteren Lage wieder verriegelt. Danach kann das Rammwerkzeug 40 mit Auflast durch die Armbewegung nochmals um den Armhub eingetrieben werden. Freie oder kraftschlüssige Drehbarkeit des Stielmäklers 29 in der Stielführung 28 erleichtert die Rammarbeit. Durch Betätigen der Ausleger- 13 oder des Richtungszylinders 12 und des Schwenkzylinders 10 kann der Stielmäkler 29 mit dem Rammwerkzeug 40 schnell und einfach in beiden Achsen ausgerichtet werden. Das gilt auch für Fig. 12 und 13.

Am oberen Ende des Stielmäklers 29 kann ein Einreißwerkzeug 42 oder ein Abbruchhammer befestigt werden, wodurch deren Reichweite und -höhe vergrößert wird.

Der in Fig. 12 dargestellte Kurzmäkler 32 mit 2 Gleitschienen gleitet mit seiner ersten Schiene 33 in einem an Unterarm 1 und Unterarmstange 3 angelenkten Schlitten 31. An seiner zweiten Gleitschiene 34 gleitet ein Rammwerkzeug 40. Beim Aufnehmen des Rammgutes 37 und bei Rammbeginn ist der Schlitten 31 in seiner unteren und das Rammwerkzeug 40 in sieiner oberen Lage durch die Arretiervorrichtung 36 arretiert. Nach dem Senken der Arme 1 und 4 wird das Rammen unterbrochen und beide Arretiervorrichtungen 36 vorübergehend gelöst. Beim Anheben der Arme gleiten Rammwerkzeug 40 und Schlitten 31 am Kurzmäkler 32 in ihre andere Endlage. Dann kann das Rammgut 37 nochmals um den vollen Armhub mit Auflast eingetrieben werden.

In Fig. 13 ist ein Bohrkopf 39 an Unterarm 1 und Unterarmstange 3 angelenkt, der über eine längsverschiebbare und verriegelbare Kellystange 43 einen Bohrer 44 antreibt. Ist der Bohrer 44 durch die geradlinige Armbewegung in den Boden eingedrungen, so kann die Verriegelung gelöst und der Bohrkopf 39 durch die Arme zurückgefahren werden. Die Kellystange 43 wird dann in der neuen Lage verriegelt und kann den Bohrer 44 weiter eintreiben, ohne einen eigenen Hub- und Senkantrieb zu benötigen. Der Bohrkopf 39 kann für beide Arbeitsrichtungen angebaut sein und in großem Bereich geneigt werden.

### 1154

### Bezeichnung der Teile

1. Unterarm
2. Unterarmzylinder
3. Unterarmstange
4. Oberarm
5. Oberarmzylinder
6. Oberarmstange
7. Ausleger
8. Richtungslenker
8a. Kopfteil
8b. Basisteil
9. Schwenkgelenk
10. Schwenkzylinder
11. Anlenkachse
12. Richtungszylinder
13. Auslegerzylinder
14. Parallellenker
15. Löffellenker
16. Löffelzylinder
17. Löffel
18. Löffelschneide
19. Traglage
20. Langschnittlage
21. Einstichlage
22. Bagger
23. Fahrerkabine
24. Brustwand
25. Staplergabel
26. Anbau-Grabenfräse
27. Fräskette
28. Stielführung
29. Stielmäkler
30. Abweiser
31. Schlitten
32. Kurzmäkler mit zwei Gleitschienen
33. Erste Gleitschiene
34. Zweite Gleitschiene
35. Verdreheinrichtung
36. Arretiervorrichtung
37. Rammgut
38. Verdichtungsgerät
39. Bohrkopf
40. Rammwerkzeug
41. 42. Einreißwerkzeug
43. Kellystange
44. Bohrer

## Patentansprüche

1. Einrichtung für hydraulische Raupen- und Mobilbagger oder ähnliche Trägerfahrzeuge mit einem Ausleger (7), an dem an einer zur Fahrebene parallelen Anlenkachse (11) und durch einen Richtungszylinder (12) drehbar, ein Richtungslenker angelenkt ist, an welchem ein Oberarm (4) und eine zum Oberarm parallele und gleichlange Oberarmstange (6) angelenkt sind, die einen Parallellenker (4) führen, an dem ein Unterarm (1) in einer eigenen Ebene gelagert ist, der zusammen mit einer ebenfalls am Parallellenker gelagerten, gleichlangen und parallel angeordneten Unterarmstange (3) ein Werkzeug führt, wobei eine Antriebs- und Gleichlaufeinrichtung gleichgroße, aber gegenläufige Winkelausschläge von Ober- und Unterarm erzwingt, dadurch gekennzeichnet, daß der Unterarm (1) auf der einer Fahrerkabine (23) zugewandten Seite am Parallellenker (14) angelenkt ist und die Längen von Ausleger (7) und Richtungslenker (8) derart bemessen sind, daß die Fahrerkabine (23) bei voller Nutzung der duch die Antriebseinrichtung durchführbaren geradlinigen Werkzeugbewegung vom Unterarm (1), vom Oberarm (4) und vom zugeordneten Werkzeug nicht berührt wird.

2. Einrichtung nach Anspruch 1 dadurch gekennzeichnet, daß ein Schwenkgelenk (9) in den Richtungslenker (8) eingebaut ist, dessen Achse senkrecht zu einer Ebene verläuft, die durch die parallelen Anlenkachsen von Oberarm (4) und Oberarmstange (6) am schwenkbaren Kopfteil (8a) gebildet wird und daß das Kopfteil kraftschlüssig gegen das Basisteil (8b) schwenkbar ist.

3. Einrichtung nach Anspruch 1, dadurch gekennzeichnet, daß der Unterarmzylinder (2) in der Bewegungsebene des Unterarmes (1) und in Blickrichtung auf den Bagger (22) hinter dem Unterarm (1) angebracht ist.

4. Einrichtung nach Anspruch 1 dadurch gekennzeichnet, daß an Unterarm (1) und Unterarmstange (3) ein Löffellenker (15) angelenkt ist, der einen geschützt eingebauten Löffelzylinder (16) trägt, durch den ein am Löffellenker (15) gelagerter Löffel (17) aus einer Traglage (19) über eine Langschnittlage (20) bis in eine Einstichlage (21) drehbar ist.

5. Einrichtung nach Anspruch 1 und 4 dadurch gekennzeichnet, daß die Löffelschneide (18) in der Langschnittlage (20) und in der Einstichlage (21) des Löffels (17), bezogen auf den geradlinigen Werkzeugweg, aug gleicher Höhe liegt und gemeinsam mit der Brustwand (24) des Löffels (17) als in Richtung Bagger arbeitendes Planierschild nutzbar ist, dessen Höhe durch einen am Löffellenker (15) angeordneten Abweiser (30) vergrößert werden kann.

6. Einrichtung nach Anspruch 1, dadurch gekennzeichnet, daß an den Löffellenker (15) eine Staplergabel (25) anlenkbar und durch den Löffelzylinder (16) kraftschlüssig drehbar ist.

7. Einrichtung nach Anspruch 1, dadurch gekennzeichnet, daß an den Löffellenker (15) ein Verdichtungsgerät (38) anlenkbar und durch den Löffelzylinder (16) kraftschlüssig drehbar ist.

8. Einrichtung nach Anspruch 1, dadurch gekennzeichnet, daß an Unterarm (1) und Unterarmstange (3) eine Anbau-Grabenfräse (26) anbaubar ist, deren Fräskette (27) durch Anschluß an die Druckölleitungen zum Löffelzylinder (16) angetrieben werden kann.

9. Einrichtung nach Anspruch 1, dadurch gekennzeichnet, daß an Unterarm (1) und Unterarmstange (3) ein Bohrkopf (39) anlenkbar ist, der über eine längsverschiebbare und verriegelbare Kellystange 43 einen Bohrer 44 antreibt.

10. Einrichtung nach Anspruch 1, dadurch gekennzeichnet, daß an Unterarm (1) und Unterarmstange (3) eine Stielführung (28) anlenkbar ist, in der ein Stielmäkler (29) längsbeweglich und drehbar geführt wird und durch eine Arretiervorrichtung (36) arretierbar ist und daß an dessen Enden Bohr- (39), Ramm- (40), oder Einreißwerkzeuge (42) befestigt sind.

11. Einrichtung nach Anspruch 1 dadurch gekennzeichnet, daß an Unterarm (1) und Unterarmstange (3) ein Schlitten (31) angebracht ist, an dem ein Kurzmäkler mit 2 Gleitschienen (32) mit seiner ersten Gleitschiene (33) längsverschiebbar und arretierbar geführt wird, und daß an seiner zweiten Gleitschiene (34) ein Bohr- (39) oder Rammwerkzeug (40) längsverschiebbar und arretierbar geführt wird.
